# EUROPÄISCHE PATENTSCHRIFT

(11) **EP 0 233 208 B1**
(45) Veröffentlichungstag und Bekanntmachung des Hinweises auf die Patenterteilung: **18.04.1990**
(21) Anmeldenummer: 86904161.6
(22) Anmeldetag: 10.07.1986
(51) Int. Cl.: F42C 15/16, F42C 9/16, F42C 15/30

(54) **DOPPELZÜNDER FÜR GESCHOSS**
DOUBLE-ACTING FUSE FOR MISSILES
FUSEE A DOUBLE EFFET POUR PROJECTILES

(30) Priorität: 22.08.1985 AT 2445/85; 28.05.1986 AT 1438/86
(43) Veröffentlichungstag der Anmeldung: 26.08.1987
(73) Patentinhaber: OREGON ETABLISSEMENT FÜR PATENTVERWERTUNG, 9493 Mauren (LI)
(72) Erfinder: ASSMANN, Hans, A-4690 Schwanenstadt (AT)
(74) Vertreter: Torggler, Paul, Dr.
(86) Internationale Anmeldenummer: EP8600408
(87) Internationale Veröffentlichungsnummer: WO8701193

(56) Entgegenhaltungen:
- FR-A- 1 194 408
- FR-A- 1 403 722
- FR-A- 2 368 009
- FR-A- 2 477 699
- FR-E- 89 547
- US-A- 2 980 020
- US-A- 3 001 478
- US-A- 3 054 352
- US-A- 3 417 701
- US-A- 3 968 945

## Beschreibung

Die Erfindung betrifft eine Granate, die mit Hilfe einer Treibladung aus einem Rohr abschießbar ist, mit einem Aufschlagzünder, der aus einem eine Sprengladung od.dgl. zündenden Anstichdetonator und einem axial verschiebbaren Schlagstück mit einer Zündnadel besteht, und mit einem senkrecht zum Schlagstück federbelastet verstellbaren Schieber, der durch einen in Granatlängsrichtung verschiebbaren Sperrstift gehalten ist, mit einem Zündhütchen, das beim Abschuß aufgrund der Massenträgheit von einer zweiten Zündnadel des Schlagstückes beaufschlagt wird und einen zweiteiligen pyrotechnischen Satz zündet, dessen erster Teil die Längsverschiebung des Sperrstiftes und damit die Freigabe des Schiebers bewirkt, und dessen zweiter Teil einen Selbstzerlegeverzögerungssatz darstellt, der bei fehlerhaftem Aufschlag wirksam wird.

Aus der DE-C 11 01 225 ist eine Granate dieser Art bekannt, deren Aufschlagzünder einen axial verschiebbaren Schlagkörper aufweist, dessen hintere Zündnadel durch einen quer verschiebbaren Schieber an der Beaufschlagung des Detonators in gesicherter Stellung gehindert ist. Der axial verschiebbare Schlagkörper ist als Röhrchen ausgebildet, in dem eine innere, nach vorne weisende Zündnadel, ein zugehöriges Zündhütchen, zwei Verzögerungssätze und ein Selbstzerlegerzündsatz untergebracht sind. Beim Abschuß wird das Zündhütchen auf die innere Zündnadel geschlagen und zündet die beiden Verzögerungssätze, die zu beiden Seiten der inneren Zündnadel angeordnet sind. Die Verbrennung des kürzer brennenden Verzögerungssatzes setzt ein Distanzstück frei, bzw. läßt dieses schmelzen, das in gesicherter Stellung die hintere Zündnadel des Schlagkörpers in eine Ausnehmung des Schiebers eingedrückt hält, sodaß er gegen Verschiebung fixiert ist. Nachdem das Distanzstück die axiale Bewegung des Schlagkörpers freigegeben hat, kann sich der Schieber verschieben, womit der Durchgang der hinteren Zündnadel zum Detonator beim Aufschlag möglich wird. Erfolgt dieser so, daß der Detonator nicht beaufschlagt wird, so wird kurz danach vom länger brennenden zweiten Verzögerungssatz der Selbstzerlegerzündsatzes gezündet, der ebenfalls die Beaufschlagung des Detonators durch die hintere Zündnadel einleitet.

Bei dieser Ausführung ergibt sich nicht nur ein Problem der Fixierung des Schiebers über den Schlagbolzen ausschließlich durch das Distanzstück, das von einer Membran abgedeckt an der Aufschlagspitze angeordnet ist. Jede Beschädigung oder Verformung der Membran führt zu einer Entsicherung des Aufschlagzünders. Weiters ist bei einer Funktionsstörung zwischen den beiden zusammenwirkenden Aufschlagzünderteilen auch die Selbstzerlegung nicht sichergestellt, da diese ja ebenfalls nur über das Schlagstück und den Detonator zustande kommen kann.

Aus der DE-A-25 33 226 ist ein pyrotechnisches Sicherheitsund Verzögerungsrelais bekannt, in dem eine Zündkette ebenfalls durch eineneine Übertragungsverzögerungsladung enthaltenden Schieber unterbrochen ist. Der Verschiebeweg ist bis zum Verlassen des Abschußrohres durch dieses blockiert. Beim Abschuß erfolgt die Zündung eines Zündhütchens, das in der gesicherten Stellung die damit in Verbindung stehende Übertragungsverzögerungsladung zündet. Nach Verlassen des Rohres verschieben die Verbrennungsgase der Ubertragungsverzögerungsladung den Schieber in seine Endstellung, in der die Verbindung zur Hauptladung geschlossen worden ist. Das mit dieser Einrichtung versehene Projektil besitzt weder einen Aufschlagzünder noch eine Selbstzerlegung.

Die EP-B 48204 zeigt eine mit einem federbeaufschlagten Schieber ausgestattete Patrone mit einem Abschußrohr und einem Projektil, wobei der die Zündkette unterbrechende Schieber zweifach gesichert ist. Zum einen wird seine Bewegung durch einen achsparallelen Verriegelungsstift gehindert, der ihn beim Abschuß auf Grund der Massenträgheit freigibt, und zum anderen durch das Abschußrohr, an dem ein vom Schieber abstehender Stift anliegt, bis das Projektil das Abschußrohr verlassen hat. Von der zu zündenden Hauptladung durch den Schieber getrennt ist eine Übertragungsladung und an diese anschließend eine Verzögerungsladung vorgesehen, deren Verbindung zur Abschußtreibladung über ein achsparallel bewegbares Verschlußstück vor dem Abschuß gesperrt ist. Beim Abschuß wird das Verschlußstück unter der Wirkung der Treibgase nach vorne verschoben und diese zünden die nunmehr zugängliche Verzögerungsladung. Während diese abbrennt, ist der Schieber entriegelt und in seine aktive Position verschoben, in der die Übertragungsladung durch eine nunmehr fluchtende Bohrung im Schieber auf die Hauptladung durchschlagen kann. Auch hier ist weder ein Aufschlagzünder noch eine Selbstzerlegung vorgesehen, die erst durch die Schieberbewegung aktiviert werden können.

Sprengsplittergranaten mit einem zylindrischen, vorne mit einer Geschoßhaube versehenen Gehäuseteil und einer boden- bzw. abschußseitig die Füllöffnung des Gehäuses verschließenden Bodenschraube, die den angepaßten Zünder trägt, wobei die Innenausstattung einen Splittermantel umfaßt, zeigen die DE-A-33 26 683 und 34 41 556. Die Unterbringung der Zündeinrichtung im Bodenteil verbessert die Funktionssicherheit der Granaten und erhöht die Vorrohr- und Zündsicherheit, da beide unmittelbar durch den Abschuß kontrolliert werden können. Da die Aufschlaglage der Granate durch Flugstabilisierung im wesentlichen definiert ist, ist die Splitterwirkung der Granaten mit Sprengladung nun in jenen Fällen nicht zufriedenstellend, in denen die Splitterstreuung nach vorne und nach der Seite weniger effektiv wird, also beispielsweise beim Aufschlag auf weichem Boden, in den die Granate teilweise eindringt.

Die Erfindung hat es sich nun zur Aufgabe gestellt, eine Granate der eingangs genannten Art zu schaffen, bei der eine erhöhte Sicherheit der Selbstzerlegung bei Funktionsstörungen zwischen dem Anstichdetonator und dem Schlagstück gegeben ist. In einer weiteren Ausführung soll auch die Splitterwirkung im letztgenannten Fall verbessert werden, wenn das Zielmaterial die seitliche Splitterwirkung mehr oder minder dämmt.

Erfindungsgemäß wird dies dadurch erreicht, daß der Selbstzerlegeverzögerungssatz einen Abschnitt einer die Aufschlagzündkette umgehenden, zweiten Zündkette darstellt, und sich von dem axial angeordneten Zündhütchen etwa L-förmig erstreckt, wobei der zur Schlagstückbohrung parallele Ast mit radialer Distanz in im wesentlichen gleicher Höhe an dem Scheiber endet, der in gesicherter Stellung beide Zündketten unterbricht und in aktiver Stellung gleichzeitig schließt.

Durch diese Ausbildung erfolgt die Selbstzerlegung der Granate unabhängig davon, ob der Aufschlag fehlerhaft, insbesondere zu weich war, oder ob eine Funktionsstörung vorgelegen hat, also beispielsweise sich das Schlagstück verklemmt hat oder der Detonator nicht zündbar war, da die zweite Zündkette mit dem Abschuß aktiviert wird und nach einer die Flugzeit übersteigenden Zeitspanne völlig unabhängig die Sprengladung zur Explosion bringt. Es kann daher praktisch nicht zu ungesicherten Blindgängern kommen, da bei völligem Versagen der Schieber nicht in die aktive Position geschoben ist, und beide Zündketten unterbrochen sind. Anstelle einer Sprengladung kann beispielsweise auch eine Hohlladung in der Granate als Hauptladung vorgesehen sein.

Die beiden Zündketten verzweigen sich in einem frühestmöglichen Ausgangspunkt, nämlich direkt am Zündhütchen und vereinigen sich erst nach der gemeinsamen Unterbrechungsstelle an der Sprengladung. Dabei erfolgt die Vereinigung vorzugsweise in einer zwischen Detonator und Sprengladung meist vorgesehenen Übertragungsladung. Hiezu ist in einer weiteren Ausführung vorgesehen, daß der Schieber parallel verlaufende Durchtrittsbohrungen aufweist, deren Abstand dem Abstand zwischen der Schlagstückbohrung und dem dazu parallelen Ast des Selbstzerlegungsverzögerungssatzes entspricht, denen in der aktiven Stellung des Schiebers der Anstichdetonator und ein Anbrenndetonator zugeordnet sind, die eine gemeinsame Übertragungsladung für die Auslösung der Sprengladung überbrückt.

Vorteilhaft sind dabei beide Detonatoren in den Durchtrittsbohrungen des Schiebers selbst angeordnet, und in einer weiteren Ausbildung ist es dabei von Vorteil, wenn der parallele Ast des Selbstzerlegeverzögerungssatzes schieberseitig von einem durch den Gasdruck des abbrennbaren Selbstzerlegeverzögerungssatzes zerstörbare Trennwand abgeteilt ist. Dies erhöht die Vorrohrsicherheit, da in der gesicherten Schieberstellung ein eventueller Überschlag des abbrennbaren Selbstzerlegeverzögerungssatzes in den Anbrenndetonator dadurch zuverlässig vermieden wird. Diese Gefahr könnte sich bei fehlender Trennwand dadurch ergeben, daß auf Grund des kurzen Verschiebeweges und erzeugungstechnisch bedingter Bohrungsquerschnitte der leicht entzündbare Anbrenndetonator sehr nahe dem Ende des Selbstzerlegeverzögerungssatzes liegt. Dabei kann ein Entlastungskanal vorgesehen sein, der in der gesicherten Stellung den Druckabbau ermöglicht, und in aktiver Schiebestellung unterbrochen ist.

In einer weiteren Ausführung ist vorgesehen, daß der Schieber zur Sprengladung hin von einer Dämmplatte bedeckt ist, die mit der Schlagstückbohrung und dem parallelen Ast des Selbstzerlegeverzögerungssatzes fluchtende Öffnungen aufweist, wobei die Übertragungsladung sprengladungsseitig die Öffnungen der Dämmplatte überdeckt. Die Dämmplatte kann dabei Teil eines von innen auf die Bodenschraube stülpbaren Topfes od.dgl. sein.

Die erwähnte einfache Herstellung der Granate bei L-förmigem Selbstzerlegerverzögerungssatz ergibt sich insbesondere dann, wenn die Schlagstückbohrung und der Aufnahmekanal für den parallelen Ast des Selbstzerlegeverzögerungssatzes durch zwei parallele Sackbohrungen in dem die Granate verschließenden Bodenteil gebildet sind, deren innere Enden durch einen radialen Querkanal verbunden sind, in dem sich der zweite Ast des L-förmigen Selbstzerlegeverzögerungssatzes bis zum Zündhütchen erstreckt.

In die erfindungsgemäße Granate läßt sich weiters eine Vorrohrsicherung problemlos einbauen, indem die Detonatorzündnadel einen zylindrischen Schaft und der Schieber eine, in der gesicherten Stellung mit der Detonatorzündnadel fluchtende, dritte Bohrung aufweist, deren Durchmesser höchstens gleich dem des zylindrischen Schaftes ist, wobei die Detonatorzündnadel in gesicherter Stellung von der dritten Bohrung beabstandet gehalten ist. In der gesicherten Stellung ist das Schlagstück beispielsweise durch einen Scherstift in seiner Bewegung gesperrt, wobei die Detonatorzündnadel nicht in die genannte dritte Bohrung eingreift. Beim Abschuß wird das Schlagstück nach hinten bewegt und verharrt in der Beaufschlagungsstellung des Zündhütchens, also so, daß die Schieberbewegung durch die Detonatornadel nicht behindert werden kann. Tritt nun der Fall ein, daß die Granate unmittelbar nach dem Abschuß im Flug unterbrochen wird, so bewegt sich das mitbeschleunigte, nicht abgebremste Schlagstück nach vorne und die Detonatorzündnadel verkeilt sich in der dritten Bohrung des Schiebers. Da der pyrotechnische Satz beim Abschuß gezündet worden ist, brennen beide Teile auch in diesem Fall unbehindert weiter, sodaß der Sperrstift in an sich erwünschter Weise den Schieber freigeben würde. Die Schieberbewegung wird aber durch die verkeilte Detonatorzündnadel verhindert, sodaß auch die zweite gezündete Zündkette über dem brennenden Selbstzerlegeverzögerungssatz erlischt, da der Anbrenndetonator radial versetzt bleibt, wobei die beschriebene Trennwand auch einen eventuellen seitlichen Durchschlag ausschließt. Die in unmittelbarer Abschußnähe zu Boden fallende Granate verbleibt daher in jenem gesicherten, ungefährdeten Zustand, in dem sie vor dem Abschuß gewesen ist, da die aufgehobene Sperrstiftverriegelung durch die Detonatorzündnadelverriegelung ersetzt worden ist.

Eine günstige Ausbildung ergibt sich dabei vor allem dann, wenn der erste Teil des pyrotechnischen Satzes unterhalb des Zündhütchens am Selbstzerlegeverzögerungssatz abzweigt und mittels seines Gasdruckes den Sperrstift beaufschlagt, der parallel zur Schlagstückbohrung in Längsrichtung verschiebbar angeordnet ist, und dessen Kopf in der gesicherten Stellung in einer vierten Bohrung des Schiebers liegt, womit der Sperrstift ebenfalls parallel zur Schlagstückbohrung mit radialer Distanz angeordnet ist. Somit ist es möglich, daß der Gasdruck erzeugende erste Teil des pyrotechnischen Satzes im radialen Querkanal des Bodenteiles angeordnet ist, in dem eine dritte Sackbohrung als Sperrstiftführung mündet, wobei hinsichtlich der Herstellung der Vorteil gegeben ist, daß der Querkanal etwas tiefer und der Sperrstiftführungskanal durch die dritte, zur Schlagstückbohrung gleichbeabstandete Sackbohrung gebildet wird. Erfährt die Granate beim Abschuß einen Drall, so ist bevorzugt der Sperrstift in gesicherter Stellung durch einen radial ausweichenden, federbelasteten Riegel gehalten.

Anstelle der durch einen Drall bewirkten radialen Entriegelung des Sperrstiftes kann dessen Entriegelung auch auf Grund der Massenträgheit beim Abschuß erfolgen. In diesem Fall ist eine Kugelverrastung in der Weise vorgesehen, daß der Sperrstift einen verjüngten Abschnitt aufweist, in dem bis zum Abschuß eine Rastkugel seitlich eingreift, wobei die Rastkugel durch einen Rückschießbolzen gesperrt ist, der an einer durch den Abschuß durchschlagbaren Platte anliegt. Die Platte kann zum Beispiel aus Aluminium oder Messing bestehen.

Um auch bei ungehindertem Flug, bei dem die Detonatorzündnadel nicht den Schieber verriegeln darf, eine ausreichende Vorrohrsicherheit zu erzielen, ist weiters vorgesehen, daß der erste Teil des pyrotechnischen Satzes ein Verzögerungssatz ist, dessen Brenndauer wesentlich geringer als die des Selbstzerlegeverzögerungssatzes ist. Dadurch wird der Sperrstift verzögert beaufschlagt und damit der Schieber verzögert entriegelt.

Für die Verbesserung der Splitterwirkung, wenn die seitliche Splitterwirkung des Splittermantels vom Zielmaterial mehr oder minder gedämmt wird, ist in einer weiteren Ausführung vorgesehen, daß der Bodenteil Freiräume aufweist, in denen den Splittermantel des Granatengehäuses ergänzende Splitter vorgesehen sind. Dadurch ergibt sich eine verbesserte Splitterwirkung im Bodenbereich von Geschossen mit Bodenzündern, wie sie bisher nur von solchen mit Kopfzündern bekannt ist. Dringt die Granate beim Aufschlag in ein weiches Ziel, wie den Erdboden ein, so besteht entgegen der Einschußrichtung eine im wesentlichen ungedämmte Splitterwirkung der im Bodenteil angeordneten, ergänzenden Splitter.

In einer bevorzugten Ausführung ist dabei vorgesehen, daß die ergänzenden Splitter in Kunststoff eingebettet sind, und im Bodenteil Splittereinsätze in Form einer Hülse, von Hohl- oder Vollzylindersegmenten od.dgl. bilden.

Die an sich bekannte Kunststoffeinbettung von Splittern ermöglicht es, auf eine Abdeckung der Freiräume zu verzichten, sodaß diese bevorzugte offene Ausnehmungen darstellen, in denen die Einsätze durch das Granatengehäuse oder durch den die Dämmplatte aufweisenden, erwähnten inneren Topf festgelegt sind.

Nachstehend wird nun die Erfindung anhand der Figuren der beiliegenden Zeichnungen näher beschrieben, ohne darauf beschränkt zu sein.

Es zeigen:
Fig. 1 einen Längsschnitt durch eine erfindungsgemäße Granate mit Abschußrohr,
Fig. 2 und 3 Längsschnitte durch den unteren Granatenteil in 2 verschiedenen Anführungsformen, jeweils in gesicherter Stellung vor dem Abschuß,
Fig. 4, 5 und 6 Schnitte nach den Linien IV-IV, V-V und VI-VI der Fig. 2,
Fig. 7 einen Längsschnitt gemäß Fig. 2 nach dem Abschluß in Aufschlagbereitschaft.

Eine erfindungsgemäße Granate weist einen als Gehäuse 2 ausgebildeten Oberteil und einen in diesen eingeschraubten Bodenteil 1 auf. Das Gehäuse 2 enthält beispielsweise einen Splittermantel 46 und eine Sprengladung 3, eine Hohlladung oder andere Art von Hauptladung, und ist nur schematisch dargestellt. Die Granate enthält einen Aufschlagzünder, eine davon unabhängige Selbstzerlegungseinrichtung, falls der Aufschlagzünder unwirksam ist, sowie eine Vorrohrsicherung, die sowohl die Aufschlagszündung als auch die Selbstzerlegung im Nahbereich des Abschußrohres 36 ausschließt. Im Abschußrohr 36 ist eine Treibladung 60 eingesetzt, wobei die nach der Zündung entstehende Treibgase den Bodenteil 1 beaufschlagen und den Abschuß bewirken. In den Figuren 2 bis 6 ist die gesicherte Position vor dem Abschuß dargestellt. Der Bodenteil 1 der Granate weist eine von der Innenseite, also der dem Gehäuse 2 zugewandten Seite her hergestellte Schlagstückbohrung 4 auf, in die ein Schlagstück 5 eingesetzt ist. Zur Bodenfläche anschließend verringert sich der Durchmesser der Schlagstückbohrung 4, und in diesem Teil ist ein Zündhütchen 10 eingesetzt. Die Schlagstückbohrung 4 mündet in einen Querkanal 20 (Fig. 7), der einseitig radial nach außen führt, und andererseits durch eine Trennwand 44 begrenzt ist, der ein Ring 52 vorgesetzt ist.

Nach dem Einschrauben des Bodenteiles 1 ist der Querkanal 20 durch das Gehäuse 2 nach außen abgeschlossen, sodaß der gesamte Zündereinbau abgekapselt ist.

Parallel zur Schlagstückbohrung 4 sind einander diametral gegenüberliegend zwei weitere Bohrungen 19, 35 (Fig. 7) im Bodenteil vorgesehen, die ebenfalls in den Querkanal 20 münden, wobei die Bohrungen 35 durch die Trennwand 44 vom Querkanal 20 getrennt ist. Vorzugsweise sind sie mit gleichem radialen Abstand zur Schlagstückbohrung 4 angeordnet. Sprengladungsseitig erstreckt sich im Bodenteil 1 parallel zum Querkanal 20 ein Kanal 23, in dem ein an der Oberseite freiliegender Schieber 24 verschiebbar angeordnet ist. Der Schieber 24 ist mit Seitenführungsstegen versehen, die in Seitennuten 11 des Bodenteiles 1 eingreifen (Fig. 4). Eine sprengladungsseitige Abdeckung in Form einer Dämmplatte 30, an der innen eine Übertragungsladung 34 anliegt, ist oberhalb des Bodenteiles 1 vorgesehen. Die Dämmplatte 30 weist zwei Öffnungen 32 und 33 auf, die später noch erläutert werden, und stellt im übrigen den Boden eines auf den Bodenteil 1 von der Schieberseite her aufgeschobenen Topfes dar. Der Schieber 24, dessen Länge kleiner als der Durchmesser des Bodenteiles 1 ist, weist an der Seite der Bohrung 35 des Bodenteiles 1 einen Längsschlitz 25 sowie insgesamt vier Durchtrittsbohrungen auf, von denen eine, die Bohrung 29 eine Erweiterung des Längsschlitzes 25 darstellt. In diesem Bereich ist die Dicke des Schiebers 24 verringert, sodaß oberhalb dessen ein Freiraum verbleibt. Der Schieber 24 ist weiters mit zwei Längsbohrungen versehen, in denen je eine Schiebefeder 26 eingesetzt ist, die sich an der Innenseite des die Dämmplatte 30 tragenden Topfes abstützen. Die Bohrung 35 dient als Aufnahmekanal für einen Sperrstift 12, der parallel zum Schlagstück 5 verschiebbar ist und einen verjüngten Abschnitt 13 aufweist.

In der Ausführung nach Fig. 2 (und 5) erstreckt sich in der gesicherten Stellung der verjüngte Abschnitt 13 von einer Querbohrung, die eine Kugel 40 aufnimmt, bis zu einem Kopf 15. Der verjüngte Abschnitt 13 des Sperrstiftes 12 weist dabei einen Durchmesser auf, der kleiner als die Breite des Längsschlitzes 25 ist. Die Kugel 40 liegt im verjüngten Abschnitt 13 des Sperrstiftes 12, wo sie durch einen Rückschießbolzen 38 gehalten ist. Der Rückschießbolzen 38 ist in eine achsparallele Bohrung 45 der Bodenplatte 1 eingesetzt, und an seinem vorderen Ende verjüngt. Das hintere, abgesetzte Ende 43 des Rückschießbolzens 38 liegt an einer dünnen Platte 41 an, die durch eine in die Bodenplatte 1 eingeschraubte Hülse 42 fixiert ist. Beim Abschuß durchschlägt das abgesetzte Ende 43 des Rückschießbolzens 38 auf Grund der Massenträgheit die aus Aluminium oder Messing bestehende dünne Platte 41 und liegt schließlich an der Hülse 42 an. Damit wird der Austritt der Kugel 40 in den entstehenden Freiraum ermöglicht, und der Sperrstift entriegelt.

In der Ausführung nach Fig. 3 mündet in die den Sperrstift 12 aufnehmende Bohrung 35 radial eine Riegelbohrung 16 von außen. Der Sperrstift 12 weist in dieser Ausführung zwei verjüngte Abschnitte 13, 14 auf. In der gesicherten Stellung befindet sich der verjüngte Abschnitt 13 in der Höhe der radialen Riegelbohrung 16, in der unter der Wirkung einer Feder 18 ein Riegel 17 angeordnet ist, der in den verjüngten Abschnitt 13 des Sperrstiftes 12 eingreift. Nach dem Einschrauben des Bodenteiles 1 sind die Riegelbohrung 16 und der Querkanal 20 durch den die Dämmplatte 30 tragenden Topf nach außen abgeschlossen, sodaß der gesamte Zündereinbau abgekapselt ist. Der zweite verjüngte Abschnitt 14 weist eine Länge, die größer als die verringerte Dicke des Schiebers 24 ist, und einen Durchmesser auf, der kleiner als die Breite des Längsschlitzes 25 ist. Als oberer Abschluß des Sperrstiftes 12 ist wiederum ein Kopf 15 vorgesehen. Der Durchmesser des Kopfes 15 entspricht in beiden Ausführungen dem der den Längsschlitz 25 erweiternden Bohrung 29, in die der Kopf 15 eingreift. Im Querkanal 20 und in der Bohrung 19 ist ein pyrotechnischer Satz angeordnet, der vom Zündhütchen 10 aus zündbar ist. Dabei ist der von der Längsachse zum Aufnahmekanal 35 für den Sperrstift 12 führende Teil des pyrotechnischen Satzes dazu bestimmt, den Sperrstift 12 unter Einwirkung der Verbrennungsgase zu verschieben. Dies erfolgt schlagartig, sobald der Gasdruck ausreichend groß ist, um die z.B. aus Blei bestehende Trennwand 44 zu durchbrechen. Dieser Teil 21 des pyrotechnischen Satzes ist insbesondere ein Verzögerungssatz mit kurzer Brenndauer, wobei die Zeitspanne bis zum Bersten der Trennwand 44 zumindest jener Flugdauer entspricht, innerhalb der die Vorrohrsicherheit gewährleistet sein muß. Diese Zeitspanne muß andererseits aber kürzer sein als die Flugdauer bis zum Zielaufschlag. In den anderen Teil des Querkanals 20 und die Bohrung 19 ist ein L-förmiger Selbstzerlegeverzögerungssatz 22, also ein zweiter Teil des pyrotechnischen Satzes eingesetzt, dessen Brenndauer größer als die Flugdauer bis zum Zielaufschlag ist. Da die Abbrandlängen der beiden Teile 21, 22 des pyrotechnischen Satzes verschieden sind, vorzugsweise etwa 1:2,5, können die beiden Teile 21, 22 des pyrotechnischen Satzes dieselbe Zusammensetzung aufweisen, da der Selbstzerlegeverzögerungssatz 22 im erwähnten Beispiel ohnedies die 2,5-fache Abbrenndauer aufweist.

Der Schieber 24, in dessen den Längsschnitt 25 erweitender Bohrung 29 der Kopf 15 des Sperrstiftes 12 eingreift, nimmt in zwei weiteren Durchtrittsbohrungen einen Anbrenndetonator 27 und einen Anstichdetonator 28 auf, wobei die Achse der Bohrung für den Anstichdetonator 28 gegenüber der Achse der Schlagstückbohrung 4 um den Verschiebeweg des Schiebers 24 versetzt ist, und der Achsabstand der Detonatorenbohrungen dem Achsabstand der Schlagstückbohrung 4 und der Bohrung 19 für den Selbstzerlegeverzögerungssatz 22 entspricht. Die beiden erwähnten Öffnungen 32, 33 liegen in Verlängerung der Schlagstückbohrung 4 und der Bohrung 19 für den parallelen Ast des Selbstzerlegeverzögerungssatzes 22 und sind durch die Übertragungsladung 34 überdeckt. Schieberseitig ist der Selbstzerlegeverzögerungssatz 22 durch eine durch den Gasdruck zerstörbare Trennwand 51 abgedeckt, die durch einen Ring 52 in der Bohrung 19 fixiert ist. Das in der Schlagstückbohrung 4 verschiebbare Schlagstück 5 weist beidseitig eine Zündnadel 7, 8 auf, wobei die Zündnadel 7 dem Zündhütchen 10 zugeordnet ist, und die Zündnadel 8 beim Aufschlag mit dem Anstichdetonator 28 zusammenwirkt. Das Schlagstück 5 kann dabei durch einen Scherstift in seiner axialen Verschiebung gehindert sein, wobei gegebenenfalls zwischen dem Zündhütchen 10 und dem Schlagstück 5 eine sehr weiche Dämpfungsfeder vorgesehen sein kann.

Die Granate wird, wie erwähnt, durch die Treibladung 60 aus dem Rohr 36 abgeschossen. Dabei bricht auf Grund der Massenträgheit des Rückschießbolzens 38 die Platte 41 sowie der gegebenenfalls vorgesehene Scherstift des Schlagstückes 5, das das Zündhütchen 10 beaufschlagt. Dieses zündet den pyrotechnischen Satz 21, der hinter dem Zündhütchen im Querkanal 20 enthalten ist und beidseitig radial nach außen abbrennt. Sowohl die Aufschlagzündkette zwischen dem Schlagstück 5 mit seiner Zündnadel 8 und der Übertragungsladung 34 als auch die Selbstzerlegerzündkette zwischen dem Zündhütchen 10, dem L-förmigen Selbstzerlegeverzögerungssatz 22 und der Übertragungsladung 34 sind noch durch den Schieber 24 unterbrochen. Die Zündung der Sprengladung 3 ist daher über keine der beiden Zündketten möglich, solange der Schieber 24 in der gesicherten Stellung liegt. Nach dem Abschuß bewegt sich in der Ausführung nach Fig. 2 die Kugel 40, in der Ausführung nach Fig. 3 durch den entstehenden Drall der Riegel 17 aus dem verjüngten Abschnitt 13 des Sperrstiftes 12 nach außen, womit dessen Längsverschiebung möglich wird. Durch den Gasdruck des Teiles 21 des pyrotechnischen Satzes, der als Verzögerungssatz in seiner Brenndauer wählbar ist, wird schließlich die Trennwand 44 durchbrochen, und der Sperrstift 12 schlagartig nach vorne bewegt, wodurch der Kopf 15 aus der Bohrung 29 des Schiebers in den Freiraum eintritt. Der Schieber 24 wird dadurch entriegelt und verschiebt sich auf Grund der beiden Federn 26 (Fig. 4) in seine aktive Position, wie sie in Fig. 7 kurz vor dem Zielaufschlag gezeigt ist. In dieser sind beide Zündketten geschlossen, da auf Grund der Schieberverschiebung der Anstichdetonator 28 vor der Zündnadel 8 des Schlagstückes 5 und der Anbrenndetonator 27 vor dem parallelen Ast des Selbstzerlegeverzögerungssatzes 22 in der Bohrung 19 liegt, der erst teilabgebrannt ist. Erfolgt nun der Zielaufschlag, schnellt das Schlagstück 5 nach vorne und zündet den Anstichdetonator 28, der seinerseits durch die nunmehr mit dem Anstichdetonator 28 fluchtende Öffnung 32 der Dämmplatte 30 die Übertragungsladung 34 und die Sprengladung 3 zündet. Erfolgt ein zu weicher Aufschlag oder liegt eine Funktionsstörung des Schlagstückes 5 oder des Anstichdetonators 28 vor, so ist nach dem Abbrennen des Selbstzerlegeverzögerungssatzes 22 und der Zerstörung der Trennwand 51 durch den Gasdruck, der nach der Schieberverschiebung nicht mehr entweichen kann, die zweite Zündkette ebenfalls geschlossen. Somit wird der Anbrenndetonator gezündet, der durch die nunmehr mit diesem fluchtende Öffnung 33 der Dämmplatte 30 ebenfalls die Übertragungsladung 34 und damit die Sprengladung 3 zur Detonation bringt. Die Bewegung des Schiebers 24 nach dem Austritt des Kopfes 15 aus der Bohrung 29 ist dabei deshalb möglich, da der Sperrstift 12 dann ausschließlich mit einem verjüngten Abschnitt die Bohrung 29 durchsetzt, und der Schieber 24 auf Grund des geringen Durchmessers des verjüngten Abschnittes bis zum Ende des Längsschlitzes 25 gleiten kann. In der in Fig. 2, 3, 4, und 6 gezeigten gesicherten Stellung des Schiebers 24 fällt eine, zwischen dem Längsschlitz 25 und dem Anstichdetonator 28 verlaufende Bohrung 37 des Schiebers 24 in die Granatenachse, liegt also vor der Zündnadel 8 des Schlagstückes 5. Die Zündnadel 8 ist mit einem zylindrischen Schaft versehen, dessen Durchmesser dem der Bohrung 37 entspricht oder geringfügig größer ist. Diese Bohrung 37 des Schiebers 24 dient zur Erhöhung der Vorrohrsicherheit. Sollte im erforderlichen Vorrohrsicherheitsabstand die Granate auf ein unerwünschtes Hindernis aufschlagen, beispielsweise bei schlechter Zielerfassung auf einen Baum od. dgl., so fände nach dem Abbrennen des ersten Teiles 21 die Verschiebung des Sperrstiftes 12, die Entriegelung und Verschiebung des Schiebers 24, und damit die Schließung der Selbstzerlegungszündkette statt, sodaß nach dem Abbrennen des zweiten Teiles 22 die Detonation erfolgen würde. Der Aufschlag auf das unerwunschte Hindernis bewirkt nun das Vorschnellen des Schlagstückes 5, dessen Aufschlagzündnadel 8 dabei in die Bohrung 37 eintritt, und darin geklemmt wird. Gegebenenfalls tritt auch eine geringfügige Aufweitung der Bohrung 37 ein, wodurch die eingetriebene Zündnadel 8 darin unlösbar fixiert ist. Damit verbleibt der Schieber 24 in der gesicherten Stellung, obwohl der Sperrstift 12 nach vorne verschoben wird, und die Selbstzerlegungszündkette unterbrochen. Da der Anbrenndetonator 27 leicht entzündbar ist, und aufgrund produktionsbedingter Gegebenheiten auch in der gesicherten Schieberstellung dem Ende des Selbstzerlegeverzögerungssatzes 22 verhältnismäßig nahe liegt, wird die Gefahr eines ungewollten Durchbrennens im Fall des vorzeitigen Zielaufschages im Vorrohrsicherungsbereich durch den die zerstörbare Trennwand 51 haltenden Ring 52, durchein Sackloch 54 im Schieber 24 und durch einen Entlastungskanal 53 vollständig beseitigt. Der Ring 52 bildet eine Querschnittsverengung, sodaß die Distanz zum Anbrenndetonator 27 vergrößert wird. Nach dem Bersten der Trennwand 51 strömen die Brenngase in das Sackloch 54 und in den in den Zeichnungen strichliert angedeuteten Entlastungskanal 53, der an die Außenseite des Bodenteils 1 führt. Hier ist ein weiterer Pufferraum dadurch ausgebildet, daß Wandteile des die Dämmplatte 30 aufweisenden Topfes ausgespart sind. Wird hingegen der Schieber 24 in die aktive Stellung nach Fig. 7 verschoben, sodaß die Selbstzerlegungszündkette, wie erwähnt, geschlossen sein soll, so unterbricht das verschobene Sackloch 54 den Durchgang in den Entlastungskanal 53.

Wie aus den Fig. 1, und 6 ersichtlich ist, nimmt die Zündeinrichtung nicht den gesamten Raum im Bodenteil 1 ein, sondern es verbleiben beiderseits der das Schlagstück 5, den Sperrstift 12 und die pyrotechnischen Sätze 21, 22 aufnehmenden Mittelzone Freiräume in der Form von Zylindersegmenten. Diese werden zur Aufnahme von Splittereinsätzen 49 genützt, die den Splittermantel 46 das Gehäuses 2 ergänzen. Die Splitter 50 der Splittereinsätze 49 werden beim Aufschlag der Granate und Zündung der Sprengladung 3 insbesondere zur Abschußseite ausgetragen, wobei das Gewinde 47 des Bodenteiles 1 bricht und dieser aus dem Gehäuse 2 entfernt wird. Dringt die Granate beim Aufschlag in ein weiches Zielmaterial in dieses mehr oder minder tief ein, so ist zumindest die Wirkung der Splitter 50 des Bodenteiles 1 nur wenig bzw. nicht behindert.

## Patentansprüche

1. Granate, die mit Hilfe einer Treibladung aus einem Rohr abschießbar ist, mit einem Aufschlagzünder, der aus einem eine Sprengladung od.dgl. zündenden Anstichdetonator (28) und eine axial verschiebbaren Schlagstück (5) mit einer.Zündnadel (8) besteht, und mit einem senkrecht zum Schlagstück federbelastet verstellbaren Schieber (24), der durch einen in Granatenlängsrichtung verschiebbaren Sperrstift (12) gehalten ist, mit einem Zündhütchen (10), das beim Abschuß aufgrund der Massenträgheit von einer zweiten Zündnadel (7) des Schlagstückes (5) beaufschlagt wird und einen zweiteiligen pyrotechnischen Satz zündet, dessen erster Teil (21) die Längsverschiebung des Sperrstiftes und damit die Freigabe des Schiebers (24) bewirkt, und dessen zweiter Teil einen Selbstzerlegeverzögerungssatz (22) darstellt, der bei fehlerhaftem Aufschlag wirksam wird, dadurch gekennzeichnet, daß der Selbstzerlegeverzögerungssatz (22) einen Abschnitt einer die Aufschlagzündkette umgehenden, zweiten Zündkette darstellt, und sich von dem axial angeordneten Zündhütchen (10) etwa L-förmig erstreckt, wobei der zur Schlagstückbohrung (4) parallele Ast mit radialer Distanz in im wesentlichen gleicher Höhe am Schieber (24) endet, der in gesicherter Stellung beide Zündketten unterbricht und in aktiver Stellung gleichzeitig schließt.

2. Granate nach Anspruch 1, dadurch gekennzeichnet, daß der Schieber (24) parallel verlaufende Durchtrittsöffnungen aufweist, deren Abstand dem Abstand zwischen der Schlagstückbohrung (4) und dem dazu parallelen Ast des Selbstzerlegungsverzögerungssatzes (22) entspricht, und in denen der Anstichdetonator (28) der Aufschlagzündkette und ein Anbrenndetonator (27) der Selbstzerlegezündkette angeordnet sind, die eine gemeinsame Übertragungsladung (34) für die Auslösung der Sprengladung (3) überbrückt.

3. Granate nach Anspruch 1, dadurch gekennzeichnet, daß der parallele Ast des Selbstzerlegeverzögerungssatzes (22) schieberseitig von einer durch den Gasdruck des abbrennbaren Selbstzerlegeverzögerungssatzes (22) zerstörbaren Trennwand (51) abgedeckt ist.

4. Granate nach Anspruch 2, dadurch gekennzeichnet, daß der Schieber (24) zur Sprengladung (3) hin von einer Dämmplatte (30) bedeckt ist, die mit der Schlagstückbohrung (4) und dem parallelen Ast des Selbstzerlegeverzögerungssatzes (22) fluchtende Öffnungen (32, 33) aufweist, wobei die Übertragungsladung (34) sprengladungsseitig die Öffnungen (32, 33) der Dämmplatte (30) überdeckt.

5. Granate nach einem der Ansprüche 1 bis 4, dadurch gekennzeichnet, daß die Schlagstückbohrung (4) und der Aufnahmekanal (19) für den parallelen Ast des Selbstzerlegeverzögerungssatzes (22) durch zwei parallele Sackbohrungen in dem die Granate verschließenden Bodenteil (1) gebildet sind, deren innere Enden durch einen radialen Querkanal (20) verbunden sind, in dem sich der zweite Ast des L-förmigen Selbstzerlegeverzögerungssatzes (22) bis zum Zündhütchen (10) erstreckt.

6. Granate nach einem der Ansprüche 1 bis 4, dadurch gekennzeichnet, daß die Detonatorzündnadel (8) einen zylindrischen Schaft und der Schieber (24) eine, in der gesicherten Stellung mit der Detonatorzündnadel (8) fluchtende, dritte Bohrung (37) aufweist, deren Durchmesser höchtens gleich dem des zylindrischen Schaftes ist, wobei die Detonatorzündnadel (8) in gesicherter Stellung von der dritten Bohrung (37) beabstandet gehalten ist.

7. Granate nach einem der Ansprüche 1 bis 6, dadurch gekennzeichnet, daß der erste Teil (21) des pyrotechnischen Satzes unterhalb des Zündhütchens (10) am Selbstzerlegeverzögerungssatz (22) abzweigt und mittels seines Gasdruckes den Sperrstift (12) beaufschlagt, der parallel zur Schlagstückbohrung (4) in Längsrichtung verschiebbar angeordnet ist, und dessen Kopf (13) in der gesicherten Stellung in einer vierten Bohrung (29) des Schiebers (22) liegt.

8. Granate nach Anspruch 5 und 7, dadurch gekennzeichnet, daß der Gasdruck erzeugende erste Teil (21) des pyrotechnischen Satzes im radialen Querkanal (20) des Bodenteiles (1) angeordnet ist, in den eine dritte Sackbohrung (35) als Sperrstiftführung mündet.

9. Granate nach Anspruch 8, dadurch gekennzeichnet, daß zwischen der dritten Sackbohrung (35) und dem Querkanal (20) eine durch den Gasdruck des gezündeten ersten Teiles (21) zerstörbare Trennwand (44) vorgesehen ist.

10. Granate nach Anspruch 7, dadurch gekennzeichnet, daß der Sperrstift (12) einen verjüngten Abschnitt (13) aufweist, in dem bis zum Abschuß eine Rastkugel (40) seitlich eingreift, wobei die Rastkugel (40) durch einen Rückschießbolzen (38) gesperrt ist, der an einer durch den Abschuß durchschlagbaren Platte (41) anliegt.

11. Granate nach Anspruch 7, dadurch gekennzeichnet, daß der Sperrstift (12) durch einen drallbedingt radial ausweichenden, federbelasteten Riegel (17) in gesicherter Stellung gehalten ist.

12. Granate nach einem der Ansprüche 1 bis 11, dadurch gekennzeichnet, daß der erste Teil (21) des pyrotechnischen Satzes ein Verzögerungssatz ist, dessen Brenndauer wesentlich geringer als die des Selbstzerlegeverzögerungssatzes (22) ist.

13. Granate, insbesondere nach einem der Ansprüche 1 bis 12, dadurch gekennzeichnet, daß der Bodenteil (1) Freiräume aufweist, in denen den Splittermantel (46) des Granatengehäuses (2) ergänzende Splitter (50) vorgesehen sind.

14. Granate nach Anspruch 13, dadurch gekennzeichnet, daß die ergänzenden Splitter (50) in Kunststoff eingebettet sind, und im Bodenteil (1) Splittereinsätze (49) in Form einer Hülse, von Hohl- oder Vollzylindersegmenten od.dgl. bilden.

## Revendications

1. Obus pouvant être tiré à partir d'un tube au moyen d'une charge propulsive, comportant une fusée percutante constituée d'un détonateur à percussion (28) amorçant une charge explosive ou analogue et d'un bloc de percussion (5) déplaçable axialement et comportant un percuteur (8), et un poussoir (24) est déplaçable perpendiculairement au bloc de percussion, sous la charge d'un ressort, et retenu par une tige de blocage (12) déplaçable dans la direction longitudinale de l'obus, tige comportant une amorce (10) qui, lors du tir, en raison de son inertie, est activée par un second percuteur (7) du bloc de percussion (5) et amorce une composition pyrotechnique en deux parties dont la première partie (21) provoque le déplacement longitudinal de la tige de blocage et par conséquent la libération du poussoir (24) et dont la seconde partie représente une composition retardatrice autodestructrice (22) qui agit en cas de percussion défectueuse, caractérisé en ce que la composition retardatrice autodestructrice (22) représente une partie d'une seconde chaîne d'amorçage entourant la chaîne d'amorçage à percussion et s'étend, à partir de l'amorce (10) disposée axialement, approximativement sous la forme d'un L dont la branche parallèle au perçage (4) pour le bloc de percussion se termine, à une certaine distance radiale, sensiblement à la même hauteur, au niveau du poussoir (24) qui, dans la position bloquée, interrompt les deux chaînes d'amorçage et, dans la position active, ferme simultanément les deux chaînes d'amorçage.

2. Obus selon la revendication 1, caractérisé en ce que le poussoir (24) possède des ouvertures de passage s'étendant parallèlement et dont la distance réciproque correspond à la distance entre le perçage (4) pour le bloc de percussion et la branche parallèle au perçage, de la composition retardatrice autodestructrice (22), et dans lesquelles sont disposés le détonateur à percussion (28) de la chaîne d'amorçage à percussion et un détonateur à allumage (27) de la chaîne d'amorçage autodestructrice qui court-circuite une charge de transmission commune (34) pour le déclenchement de la charge explosive (3).

3. Obus selon la revendication 1, caractérisé en ce que la branche parallèle de la composition retardatrice autodestructrice (22) est recouverte, du côté du poussoir, par une paroi de séparation (51) pouvant être rompue par la pression du gaz de la composition retardatrice autodestructrice combustible (22).

4. Obus selon la revendication 2, caractérisé en ce que le poussoir (24) est recouvert, en direction de la charge explosive (3), par une plaque isolante (30) comportant des ouvertures (32, 33) alignées avec le perçage (4) pour le bloc de percussion et la branche parallèle de la composition retardatrice autodestructrice (22), la charge de transmission (34) recouvrant, du côté de la charge explosive, les ouvertures (32, 33) de la plaque isolante (30).

5. Obus selon l'une des revendications 1 à 4, caractérisé en ce que le perçage (4) pour le bloc de percussion et le canal récepteur (19) pour la branche parallèle de la composition retardatrice autodestructrice (22) sont formés par deux trous borgnes parallèles ménagés dans la partie de fond (1) fermant l'obus et dont les extrémités intérieures sont reliées par un canal transversal radial (20) dans lequel la seconde branche de la composition retardatrice autodestructrice (22) en forme de L s'étend jusqu'à l'amorce (10).

6. Obus selon l'une des revendications 1 à 5, caractérisé en ce que le percuteur (8) du détonateur possède une tige cylindrique et le poussoir (24) un troisième perçage (37) qui, dans la position bloquée, est aligné avec le percuteur (8) du détonateur et dont le diamètre est égal au maximum à celui de la tige cylindrique, le percuteur (8) du détonateur étant maintenu dans la position bloquée à distance du troisième perçage (37).

7. Obus selon l'une des revendications 1 à 6, caractérisé en ce que la première partie (21) de la composition pyrotechnique se ramifie au-dessous de l'amorce (10) au niveau de la composition retardatrice autodestructrice (22) et charge, au moyen de la pression de son gaz, la tige de blocage (12) qui est prévue déplaçable dans la direction longitudinale, parallèlement au perçage (4) pour le bloc de percussion, et dont la tête (13) est située, dans la position bloquée, dans un quatrième perçage (29) du poussoir (22).

8. Obus selon les revendications 5 et 7, caractérisé en ce que la première partie (21) de la composition pyrotechnique qui produit la pression du gaz est disposée dans le canal transversal radial (20) de la partie de fond (1) dans laquelle débouche un troisième trou borgne (35) formant guidage de la tige de blocage.

9. Obus selon la revendication 8, caractérisé en ce qu'une paroi de séparation (44) pouvant être détruite par la pression du gaz de la première partie (21) amorcée, est prévue entre le troisième trou borgne (35) et le canal transversal (20).

10. Obus selon la revendication 7, caractérisé en ce que la tige de blocage (12) possède un tronçon rétréci (13) dans lequel une bille d'encliquetage (40) s'engage latéralement jusqu'au tir, la bille d'encliquetage (40) étant bloquée par une broche de refoulement (38) qui s'applique contre une plaque (42) pouvant être percée par le tir.

11. Obus selon la revendication 7, caractérisé en ce que la tige de blocage (12) est maintenue dans la position bloquée par un verrou (17) chargé par un ressort et s'escamotant radialement sous l'effet d'une torsion.

12. Obus selon l'une des revendications 1 à 11, caractérisé en ce que la première partie (21) de la composition pyrotechnique est une composition retardatrice dont la durée de combustion est nettement inférieure à celle de la composition retardatrice autodestructive (22).

13. Obus, notamment selon l'une des revendications 1 à 12, caractérisé en ce que la partie de fond (1) comporte des espaces libres dans lesquels sont prévus des éclats (50) complétant l'enveloppe d'éclats (46) du logement de l'obus (2).

14. Obus selon la revendication 13, caractérisé en ce que les éclats complémentaires (50) sont insérés dans de la matière plastique et forment, dans la partie de fond (1), des inserts d'éclats (49) sous la forme d'une douille, de segments cylindriques creux ou pleins ou analogues.

## Claims

1. A projectile which can be shot from a barrel by means of a propellent charge, having an impact fuse which comprises a piercing detonator (28) for firing a bursting charge or the like and an axially displaceable striker (5) with a firing pin (8), and a slider (24) which is spring-loadedly displaceable perpendicularly to the striker and which is held by a locking pin (12) which is displaceable in the longitudinal direction of the projectile, and a percussion cap (10) which when the projectile is fired is acted upon by virtue of the mass moment of inertia by a second firing pin (7) of the striker (5) and fires a two-part pyrotechnic charge, the first part (21) of which produces the longitudinal displacement of the locking pin and thus release of the slider (24) while the second part thereof represents a self-destruction delay charge (22) which becomes operative in the event of faulty impact, characterised in that the self-destruction delay charge (22) represents a portion of a second firing chain which by-passes the impact firing chain and extends from the axially arranged percussion cap (10) substantially in an L-shape, wherein the limb which is parallel to the striker bore (4) terminates at a radial distance at substantially the same level on the slider (24) which in the safe position interrupts both firing chains and in the active position simultaneously closes both.

2. A projectile according to claim 1 characterised in that the slider (24) has through openings which extend in parallel relationship and the spacing of which corresponds to the spacing between the striker bore (4) and the limb which is parallel thereto of the self-destruction delay charge (22), and in which are arranged the piercing detonator (28) of the impact firing chain and an ignition detonator (27) of the self-destruction firing chain, which bridges over a common transfer charge (34) for triggering off the bursting charge (3).

3. A projectile according to claim 1 characterised in that the parallel limb of the self-destruction delay charge (22) is covered on the slider side by a partition wall (51) which can be destroyed by the gas pressure of the self-destruction delay charge (22) which can burn away.

4. A projectile according to claim 2 characterised in that the slider (24) is covered towards the bursting charge (3) by a barrier plate (30) which has openings (32, 33) aligned with the striker bore (4) and the parallel limb of the self-destruction delay charge (22), wherein the transfer charge (34) covers over the openings (32, 33) in the barrier plate (30) on the bursting charge side.

5. A projectile according to one of claims 1 to 4 characterised in that the striker bore (4) and the receiving passage (19) for the parallel limb of the self-destruction delay charge (22) are formed by two parallel blind bores in the bottom portion (1) closing the projectile, the inner ends thereof being connected by a radial transverse passage (20) in which the second limb of the L-shaped self-destruction delay charge (22) extends to the percussion cap (10).

6. A projectile according to one of claims 1 to 4 characterised in that the detonator firing pin (8) has a cylindrical shank and the slider (24) has a third bore (37) which in the safe position is aligned with the detonator firing pin (8) and the diameter of which is at most equal to that of the cylindrical shank, wherein the detonator firing pin (8) is held at a spacing from the third bore (37) in the safe position.

7. A projectile according to one of claims 1 to 6 characterised in that the first part (21) of the pyrotechnic charge branches off beneath the percussion cap (10) at the self-destruction delay charge (22) and by means of its gas pressure acts on the locking pin (12) which is arranged displaceably parallel to the striker bore (4) in the longitudinal direction, the head thereof (13) in the safe position being disposed in a fourth bore (29) in the slider (24).

8. A projectile according to claim 5 and claim 7 characterised in that the first part (21) of the pyrotechnic charge, which produces gas pressure, is arranged in the radial transverse passage (20) in the bottom portion (1) into which a third blind bore (35) opens as a locking pin guide means.

9. A projectile according to claim 8 characterised in that disposed between the third blind bore (35) and the transverse passage (20) is a partition wall (44) which can be destroyed by the gas pressure of the fired first part (21).

10. A projectile according to claim 7 characterised in that the locking pin (12) has a reduced portion (13) into which a detent ball (40) laterally engages until firing occurs, wherein the detent ball (40) is locked by a recoil pin (38) which bears against a plate (41) which can be pierced by the firing operation.

11. A projectile according to claim 7 characterised in that the locking pin (12) is held in a safe position by a spring-loaded lock member (17) which deflects radially under the effect of spin.

12. A projectile according to one of claims 1 to 11 characterised in that the first part of the pyrotechnic charge is a delay charge, the burning time of which is substantially less than that of the self-destruction delay charge (22).

13. A projectile in particular according to one of claims 1 to 12 characterised in that the bottom portion (1) has free spaces in which are disposed fragments (50) for supplementing the fragmentation casing (46) of the projectile housing (2).

14. A projectile according to claim 13 characterised in that the supplementing fragments (50) are embedded in plastics material and form in the bottom portion (1) fragmentation inserts (49) in the form of a sleeve, hollow or solid cylinder segments or the like.
